# EUROPÄISCHE PATENTSCHRIFT

(11) **EP 0 956 806 B1**
(45) Veröffentlichungstag und Bekanntmachung des Hinweises auf die Patenterteilung: **04.08.2004**
(21) Anmeldenummer: 99107788.4
(22) Anmeldetag: 20.04.1999
(51) Int. Cl.: A47L 5/36, A47L 9/00

(54) **Sauggerät zum Ansaugen von Schmutz od.dgl. enthaltendem Sauggut**
Suction device for sucking in dirt or suction material containing dirt
Dispositif d'aspiration pour aspirer des saletés ou des matières contenant des saletés

(30) Priorität: 14.05.1998 DE 19821705
(43) Veröffentlichungstag der Anmeldung: 17.11.1999
(73) Patentinhaber: TTS Tooltechnic Systems AG & Co. KG, 73240 Wendlingen (DE)
(72) Erfinder: Steimel, Johannes Dr., 73272 Neidlingen (DE)
(74) Vertreter: Reimold, Otto, Dipl.-Phys.Dr.

(56) Entgegenhaltungen:
- DE-A- 2 901 203
- DE-A- 3 122 580
- DE-A- 3 302 297
- DE-A- 4 004 177
- US-A- 3 781 460
- US-A- 4 463 474

## Beschreibung

Die Erfindung betrifft ein Sauggerät zum Ansaugen von Schmutz oder dergleichen enthaltendem Sauggut, beispielsweise Staubluft, mit einem einen Schmutzraum zur Aufnahme des Schmutzes oder dergleichen enthaltendem Geräte-Unterteil und einem auf dem Unterteil angeordneten Geräte-Oberteil, das um eine seitlich angeordnete, im Verwendungszustand horizontale Schwenkachse schwenkbar am Unterteil gelagert und aus einer die Oberseite des Unterteils verschließenden, den Schmutzraum überdeckenden Gebrauchsstellung in eine Offenstellung, in der der Schmutzraum zugänglich ist, hochschwenkbar und bei weiterem Verschwenken vom Unterteil wegnehmbar ist.

Solche Sauggeräte werden beispielsweise in Zusammenhang mit einer beim Bearbeiten eines Werkstücks Staub erzeugenden Handwerkzeugmaschine verwendet, die über eine Schlauchleitung mit dem Sauggerät verbunden wird, so dass der bei der Werkstückbearbeitung anfallende Staub abgesaugt und im Schmutzraum des Sauggerätes gesammelt wird. Anstelle eines Sauggerätes für trockenes Sauggut wie Staubluft kann es sich jedoch auch um ein Sauggerät für den Nassbetrieb handeln, bei dem insbesondere verschmutztes Wasser angesaugt wird. Zum Entnehmen des Schmutzes oder zum Einsetzen eines leeren Schmutzbehältnisses wird das Oberteil hochgeschwenkt.

Bei aus der US-A-3 781 460, der DE 2901203 A und der DE 3122580 A bekannten Sauggeräten wird das Oberteil um einen größeren Winkel als 90° nach oben in die Offenstellung geschwenkt, in der es an einem die Offenstellung definierenden Anschlag anliegt. wird in der Offenstellung auf das Oberteil eine entgegengesetzt zur Gebrauchsstellung gerichtete, ausreichend große Kraft ausgeübt, löst sich das Oberteil unter Ausweichen eines federnd angeordneten Teils vom Unterteil.

Ausgehend hiervon liegt der Erfindung die Aufgabe zugrunde, ein Sauggerät der eingangs genannten Art zu schaffen, das benutzerfreundlich ist und eine einfache Montage ermöglicht.

Diese Aufgabe wird erfindungsgemäß mit den Merkmalen des Anspruchs 1 gelöst.

Da das Oberteil in seiner Offenstellung verriegelt ist, hält es von selbst in dieser Stellung und muss beim Entnehmen des Schmutzes nicht mit der Hand gehalten werden. Ferner können die Geräteaggregate, insbesondere ein Saugaggregat zum Ansaugen des Saugguts und ein den Schmutz zurückhaltendes Trennaggregat im Bereich des Oberteils und dabei zweckmäßigerweise an diesem angeordnet werden, so dass sie bei in der Offenstellung verrastetem Oberteil gut zugänglich sind und, falls erforderlich, gewartet werden können, ohne dass auch hier das Oberteil mit der Hand gehalten werden muss. Ein weiterer Vorteil besteht darin, dass man das Oberteil sehr einfach ganz vom Unterteil entfernen kann, wozu das Oberteil lediglich in seine Wegnahmestellung aufgeschwenkt werden muss.

Zweckmäßige Ausgestaltungen der Erfindung sind in den abhängigen Ansprüchen angegeben.

Ein Ausführungsbeispiel der Erfindung wird nun anhand der Zeichnung im einzelnen erläutert. Es zeigen:
- Fig. 1: ein erfindungsgemäßes Sauggerät in schematischer Seitenansicht, wobei sich das Oberteil in seiner das Unterteil verschließenden Gebrauchslage befindet,
- Fig. 2: das Sauggerät nach Fig. 1 in gleicher Darstellungsweise, wobei sich das Geräte-Oberteil in seiner hochgeschwenkten Offenstellung befindet,
- Fig. 3: wiederum das gleiche Sauggerät in gleicher Darstellungsweise, wobei das Gerät-Oberteil noch weiter in seine Wegnahmestellung aufgeschwenkt ist,
- Fig. 4: ebenfalls das gleiche Sauggerät in entsprechender Darstellungsweise, wobei das Oberteil vom Unterteil weggenommen ist,
- Fig. 5: einen insbesondere die Verriegelungseinrichtung in der Wegnahmestellung zeigenden Ausschnitt gemäß Pfeil V in Fig. 3 in vergrößerter Darstellung, wobei das Oberteil und das Unterteil nur strichpunktiert angedeutet sind,
- Fig. 6: das am Oberteil angeordnete Verriegelungselement der Anordnung nach Fig. 6 in Stirnansicht gemäß Pfeil VI in den Fig. 3 und 5,
- Fig. 7: die Anordnung nach Fig. 5 in Draufsicht gemäß Pfeil 7 und
- Fig. 8: den Bereich gemäß Pfeil VIII in Fig. 4 in vergrößerter Schrägansicht in Teildarstellung, so daß eine der beiden Schwenklagereinrichtungen bei vom Unterteil entferntem Oberteil erkenntlich ist.

Das aus der Zeichnung hervorgehende Sauggerät 1 dient zum Ansaugen von Schmutz od.dgl. enthaltendem Sauggut, beispielsweise Staubluft. Das Sauggerät 1 kann jedoch nicht nur für trockenes Sauggut sondern auch für nasses Sauggut verwendet werden.

Am Sauggerät 1 ist ein seitlicher Anschlußstutzen 2 angeordnet, an den außen eine das Sauggerät heranführende, in Fig. 1 nur strichpunktiert angedeutete Schlauchleitung 3 anschließbar ist. Das andere Ende der Schlauchleitung 3 ist beispielsweise mit einer Handwerkzeugmaschine wie Schleifgerät, Säge oder Fräsgerät verbunden, bei deren Betrieb, wenn das jeweilige Werkstück bearbeitet wird, Staub anfällt. Anstelle einer Handwerkzeugmaschine kann selbstverständlich auch ein anderes Gerät angeschlossen werden.

Das Sauggerät 1 weist ein Geräte-Unterteil 4 auf, das einen Schmutzraum 5 enthält, in dem der im ankommenden Sauggut enthaltene Schmutz od.dgl. gesammelt wird. Der Schmutzraum 5 ist nach oben hin offen. Auf dem Unterteil 4 ist ein Geräte-Oberteil 6 angeordnet, das um eine seitlich angeordnete, horizontale Schwenkachse 7 schwenkbar am Unterteil 4 gelagert ist, so daß das Oberteil 6 aus einer die Oberseite 8 des Unterteils 4 verschließenden, den Schmutzraum 5 überdeckenden Gebrauchsstellung (Fig. 1) in eine Offenstellung (Fig. 2) hochschwenkbar ist, in der der Schmutzraum 5 von oben her zugänglich ist, so daß der Schmutz entnommen oder ein leeres Schmutzbehältnis eingesetzt werden kann.

Ferner sind ein Saugaggregat 9 in Gestalt eines Gebläses mit zugehörigem Antriebsmotor zum Ansaugen des Saugguts und ein den Schmutz od.dgl. zurückhaltendes Trennaggregat 10 in Gestalt einer Filtereinrichtung vorhanden. Die Geräteaggregate 9,10 befinden sich beim Ausführungsbeispiel am Oberteil 6 und sind in diesem angeordnet. Dabei ist das Oberteil 6 an seiner Unterseite offen. Die genannten Geräteaggregate 9,10 sind nur durch grobe Umrißlinien angedeutet. Das Saugaggregat 9 ist saugseitig angeordnet und befindet sich in Strömungsrichtung gesehen hinter dem Trennaggregat 10. Dabei ist das Trennaggregat 10 am Oberteil 6 oberhalb des Schmutzraums 5 angeordnet. Das angesaugte, durch den Anschlußstutzen 2 ankommende Sauggut gelangt in den mit dem Anschlußstutzen 2 verbundenen Schmutzraum 5, wonach an dem Trennaggregat 10 die Schmutzpartikel aus dem Sauggut abgetrennt werden und sich unten im Schmutzraum 5 sammeln, während die vom Schmutz od.dgl. befreite Luft durch das Trennaggregat 10 zum Saugaggregat 9 strömt und von dort in nicht dargestellter Weise zur Geräteaußenseite geleitet wird, wo sie ins Freie austritt.

Der Schmutzraum 5 befindet sich im der Schwenkachse 7 abgewandten hinteren Gerätebereich. Das Saugaggregat 9 ist dem Trennaggregat 10 zur Schwenkachse 7 hin vorgelagert am Oberteil 6 angeordnet und kann in den dem Schmutzraum 5 zur Schwenkachse 7 hin benachbarten Raum 11 des Unterteils 4 eintauchen. Der Schmutzraum 5 und der soeben genannte Raum 11 sind durch eine Trennwand 12 voneinander getrennt.

Der Anschlußstutzen 2 ist am Geräte-Unterteil 4 angeordnet. Dabei befindet sich die Schwenkachse 7 an der gleichen Seite (Vorderseite) des Unterteils 4 wie der Anschlußstutzen 2. Der Anschlußstutzen 2 durchsetzt eine entsprechende Ausnehmung im Gehäuse des Oberteils 6, die das Verschwenken des Oberteils 6 gestattet.

Das Unterteil 4 enthält ein das Sauggut innerhalb des Unterteils in den Schmutzraum 5 führendes Saugrohr 13, das im Bereich der Oberseite 8 des Unterteils 4 verläuft. Am äußeren, freien Ende des Saugrohres 13 ist der Anschlußstutzen 2 angeordnet. Das entgegengesetzte Ende des Saugrohres 13 mündet in den Schmutzraum 5.

Das dargestellte Sauggerät 1 ist fahrbar ausgebildet und kann dabei mit der Hand geschoben oder gezogen werden. Hierzu sind an der Unterseite des Sauggerätes ein vorderes Fahrrollenpaar 14 und ein hinteres Fahrrollenpaar 15 vorhanden.

In seiner nach unten auf die offene Oberseite 8 des Unterteils 4 geschwenkten Gebrauchsstellung wird das Oberteil 6 beispielsweise durch Verrasten am Unterteil 4 befestigt. In der Zeichnung sind ein am Oberteil 6 angeordnetes Rastglied 16 und eine diesem zugeordnete Rastausnehmung 17 am Unterteil 4 angedeutet.

In der in Richtung gemäß Pfeil 18 aus der Gebrauchsstellung hochgeschwenkten Offenstellung gemäß Fig. 2 ist der Schmutzraum 5 zugänglich. Ferner sind auch die Geräteaggregate 9,10 zugänglich, so daß beispielsweise die das Trennaggregat 10 bildende Filtereinrichtung gesäubert werden kann.

Um dabei bequem hantieren zu können, ist das Geräte-Oberteil 6 in der Offenstellung lösbar mit dem Unterteil 4 verriegelbar, so daß es in der Offenstellung stehen bleibt. Es versteht sich, daß die Verriegelung lösbar ist, so daß das Oberteil 6 im entriegelten Zustand wieder verschwenkt werden kann. Dabei ist vorgesehen, daß das Oberteil 6 über die Offenstellung hinaus in Richtung von der das Unterteil verschließenden Gebrauchsstellung weg in eine Wegnahmestellung gemäß Fig. 3 schwenkbar ist, in der das Oberteil 6 vom Unterteil 4 weggenommen werden kann (Fig. 4).

Zum Wegnehmen wird das Oberteil 6 einfach vom Unterteil 4 weggezogen. Diese Wegnahme und dementsprechend das Anbringen des Oberteils 6 am Unterteil 4 erfolgt werkzeuglos, so daß eine sehr einfache Montage vorliegt.

Das Oberteil 6 wird bei seinem Eintreffen in die Offenstellung gemäß Fig. 2 selbsttätig mit dem Unterteil 4 verriegelt. Beim Ausführungsbeispiel erfolgt diese selbsttätige Verriegelung sowohl beim Hochschwenken aus der Gebrauchsstellung als auch beim Zurückschwenken aus der Wegnahmestellung. Prinzipiell könnte man die Anordnung jedoch auch so treffen, daß beim Zurückschwenken aus der Wegnahmestellung in der Offenstellung keine Verriegelung erfolgt und das Oberteil 6 in einem Zug in die Gebrauchsstellung auf das Unterteil 4 geschwenkt werden kann.

Die das Oberteil 6 mit dem Unterteil 4 in der Offenstellung verriegelnde Verriegelungseinrichtung weist beim Ausführungsbeispiel einen am Oberteil 6 angeordneten Verriegelungsvorsprung 19, der im wesentlichen parallel zur Schwenkachse 7 gerichtet ist, sowie eine am Unterteil 4 in einer Verriegelungspartie 21 enthaltene, dem Verriegeldungsvorsprung 19 zugeordnete Verriegelungsausnehmung 20 auf. Dabei ist der Verriegelungsvorsprung 19 im wesentlichen parallel zur Richtung der Schwenkachse 7 entgegen einer Federkraft bewegbar. Vor dem Eintreffen des Oberteils 6 in die Offenstellung gleitet der Verriegelungsvorsprung 19 auf die Verriegelungspartie 21, wobei er durch die Federkraft gegen die Verriegelungspartie 21 gehalten wird, so daß er beim Erreichen der Offenstellung in die Verriegelungsausnehmung 20 eintritt.

Geht man von der Wegnahmestellung gemäß den Fig. 3 und 5 bis 7 aus und schwenkt man das Oberteil 6 entgegen Pfeil 18 zur Offenstellung gemäß Fig. 2 hin, nähert sich der Verriegelungsvorsprung 19 an die Verriegelungspartie 21 an, wobei der Verriegelungsvorsprung 19 und die Verriegelungspartie 21 als erstes über entsprechend genannte Schrägflächen 22,23 zur Anlage aneinander gelangen, so daß der Verriegelungsvorsprung 19 in Richtung gemäß Pfeil 24 (Fig. 7) entgegen der Federkraft ausgelenkt wird. Sodann gleitet der Verriegelungsvorsprung 19 auf der Verriegelungspartie 21, bis er zur Verriegelungsausnehmung 20 gelangt, in die er unter der Federkraft einschnappt.

Für das umgekehrte Verschwenken des Oberteils 6 aus der Gebrauchsstellung gemäß Fig. 1 in die Offenstellung nach Fig. 2 gilt entsprechendes. Auch bei diesem Verschwenken in Richtung gemäß Pfeil 18 gleitet der Verriegelungsvorsprung 19 unter elastischem Ausweichen auf die Verriegelungspartie 21 und rastet dann unter der Federkraft in die Verriegelungsausnehmung 20.

Das bereits erwähnte Saugrohr 13 verläuft im Bereich der Oberseite 8 des Unterteils 4. Dieses Saugrohr 13 trägt beim zweckmäßigen Ausführungsbeispiel die Verriegelungspartie 21, die am Saugrohr 13 nach oben hin vorstehend seitlich so angeordnet ist, daß ihre Außenseite 25 tangential vom Saugrohr 13 hochsteht. Auf diese Weise bildet die kreiszylindrische Umfangsfläche des Saugrohres 13 eine unterhalb der Verriegelungspartie 21 angeordnete Aufgleitfläche, über die der Verriegelungsvorsprung 19 beim Verschwenken des Oberteils 6 aus der Gebrauchsstellung in die Offenstellung auf die Außenseite 25 der Verriegelungspartie 28 gleitet.

Der Verriegelungsvorsprung 19 weist außerdem eine Verriegelungsnase 26 auf, die im verriegelten Zustand die Verriegelungspartie 21 neben der Verriegelungsausnehmung 20 hintergreift.

Das Saugrohr 13 besteht aus Kunststoff. Die Verriegelungspartie 21 ist einstückig an das Saugrohr 13 angeformt.

Wie bereits erwähnt, ist beim Ausführungsbeispiel der Verriegelungsvorsprung 19 am Oberteil 6 und die Verriegelungsausnehmung 20 am Unterteil 4 angeordnet. Dies könnte prinzipiell jedoch auch umgekehrt sein, d.h. der Verriegelungsvorsprung könnte sich am Geräte-Unterteil und die Verriegelungsausnehmung am Geräte-Oberteil befinden. Ferner könnte anstelle des Verriegelungsvorsprungs 19 die Verriegelungspartie mit der Verriegelungsausnehmung entgegen einer Federkraft auslenkbar sein. Des weiteren wäre es möglich, sowohl den Verriegelungsvorsprung als auch die die Verriegelungsausnehmung enthaltende Verriegelungspartie elastisch bewegbar anzuordnen.

Beim Ausführungsbeispiel ist des weiteren vorgesehen, daß der Verriegelungsvorsprung 19 an einem zweckmäßigerweise aus Kunststoff bestehenden Verriegelungselement 27 angeordnet ist, das einen den Verriegelungsvorsprung 19 bildenden Verriegelungsarm 28 und einen Federarm 29 bildet. Die beiden Arme 28,29 sind V-ähnlich zueinander angeordnet und gehen von einem am Geräte-Oberteil 6 festgelegten Befestigungsbereich 30 des Verriegelungselements 27 aus. Am dem Befestigungsbereich 30 entgegengesetzten Ende des Verriegelungsarms 28 befindet sich der Verriegelungsvorsprung 19. Das dem Befestigungsbereich 30 abgewandte Ende des Federarms 29 ist am Geräte-Oberteil 6 abgestützt. In Fig. 7 sind die Partien des Oberteils 6, an denen der Befestigungsbereich 30 festgelegt ist und sich der Federarm 29 abstützt, strichpunktiert angedeutet. Zum Festlegen des Befestigungsbereichs 30 wird dieses Ende des Verriegelungselements 27 in eine am Oberteil 6 ausgebildete Ausnehmung 31 gesteckt. Dabei wird der Befestigungsbereich 30 von am Geräte-Oberteil 6 angeordneten Haltelaschen 32 od.dgl. übergriffen. Das Verriegelungselement 27 muß nicht unmittelbar am Geräte-Oberteil 6 sondern kann, wie dargestellt, an einem der Geräteaggregate, zweckmäßigerweise am Gehäuse des Saugaggregats 9, befestigt sein.

In jedem Falle ist das Verriegelungselement 27 so am Oberteil 6 angebracht, daß sein Verriegelungsarm 28 entgegen der vom sich am Oberteil 6 abstützenden Federarm 29 ausgeübten Federkraft in Richtung gemäß Pfeil 24 ausgeschwenkt werden kann.

Der Federarm 29 drückt den Verriegelungsarm 28 entgegen Pfeil 24 in Richtung vom Federar m 29 weg. Dabei wird der Befestigungsarm 28 in Richtung entgegen Pfeil 24 gegen einen Endanschlag 33 am Geräte-Oberteil gehalten, der sich an der Seite des Federarms 29 befindet. Vom Verriegelungsarm 28 steht an der dem Verriegelungsvorsprung 19 ein Anschlagbügel 34 ab, der die den Endanschlag 33 bildende Partie des Geräte-Oberteils 6 hintergreift.

Das Verriegelungselement 27 weist insgesamt eine plattenähnliche Gestalt auf, wobei der Federarm 29 zungenartig angeformt ist. Der restliche Bereich des plattenförmigen Verriegelungselements 27 bildet den Verriegelungsarm 28.

Würde sich entgegen dem Ausführungsbeispiel der Verriegelungsvorsprung am Geräte-Unterteil 6 befinden, könnte ein dem Verriegelungselement 27 entsprechendes Verriegelungselement am Geräte-Unterteil angeordnet sein.

Wie aus der Zeichnung ferner hervorgeht, ist der Verriegelungsvorsprung 19 zum Lösen der Verriegelung mit der Hand betätigbar. Hierzu wird der Verriegelungsarm 28 in Richtung gemäß Pfeil 24 gedrückt, so daß der Verriegelungsvorsprung 19 aus der Verriegelungsausnehmung 20 ausschwenkt. Der bequemeren Handbarkeit wegen kann am Verriegelungsarm 18 eine Griffmulde 35 vorgesehen sein, gegen die man mit einem Finger drückt.

Das Geräte-Oberteil 6 muß, damit es vom Unterteil 4 weggenommen bzw. an diesem angebracht werden kann, eine bestimmte Schwenkposition einnehmen. Zu diesem Zwecke ist eine ein Verschwenken des Oberteils 6 über die Wegnahmestellung hinaus verhindernde Anschlaganordnung 36 vorhanden. Diese enthält einen zweckmäßigerweise vom Saugrohr 13 getragenen Festanschlag 37, der sich im Schwenkweg eines am Geräte-Oberteil 6 angeordneten Schwenkanschlags 38 befindet. Der Festanschlag 37 steht von der der Verriegelungspartie 21 abgewandten Umfangsseite des Saugrohres 13 ab und ist einstückig an diese angeformt. Der Schwenkanschlag 38 weist beim Ausführungsbeispiel eine fingerartige Längsgestalt auf und erstreckt sich etwa vom Bereich der Schwenkachse 7 aus nach innen, so daß er in der Wegnahmestellung des Oberteils 6 von unten her am Festanschlag 27 anschlägt.

Wie aus den Fig. 3 und 4 ersichtlich ist, ist das Oberteil 6 in seiner Wegnahmestellung um einen beim Ausführungsbeispiel im Bereich von 90° liegenden Winkel hochgestellt.

In dieser Entnahmestellung kann das Geräte-Oberteil 6 vom Geräte-Unterteil nach vorne hin in Richtung gemäß Pfeil 39 weggezogen werden. Will man das Oberteil 6 wieder anbringen, wird es entgegen Pfeil 39, in Richtung gemäß Pfeil 40, in Steckeingriff mit dem Unterteil 4 gebracht, wonach es sich verschwenken läßt. Mit Ausnahme in der Wegnahmestellung kann das Oberteil 6 nicht vom Unterteil 4 entfernt werden.

Beim Ausführungsbeispiel ist das Oberteil 6 an zwei in Richtung der Schwenkachse 7 mit Abstand zueinander angeordneten Stellen über jeweils eine Schwenklagereinrichtung 41 mit dem Geräte-Unterteil 4 entfernbar verbunden. Die beiden Schwenklagereinrichtungen 41 befinden sich an den beiden vorderen Geräteecken, an denen die Geräte-Vorderseite (an dieser befindet sich beim Ausführungsbeispiel der Anschlußstutzen 2) mit jeweils einer Geräteseite verbunden ist. In der Zeichnung ist nur eine der beiden gleich ausgebildeten Schwenklagereinrichtungen 41 dargestellt. Die zweite Schwenklagereinrichtung befindet sich in den Figuren 1 bis 4 deckungsgleich mit der sichtbaren Schwenklagereinrichtung unterhalb der Zeichenebene.

Bei entsprechender axialer Abmessung könnte auch nur eine einzige Schwenklagereinrichtung genügen.

Die jeweilige Schwenklagereinrichtung 41 weist zwei am Unterteil 4 in Schwenkachsrichtung 7 mit Abstand zueinander angeordnete Lagerschenkel 42, 43 auf, die gabelartig nach oben gerichtet sind und hier frei enden. Es könnte sich jedoch auch um eine oben geschlossene Anordnung handeln. Die Schwenklagereinrichtung 41 enthält desweiteren einen am Oberteil 6 angeordneten Lagerarm 44, der im verbundenen Zustand zwischen die beiden Lagerschenkel 42, 43 greift. Die beiden Lagerschenkel 42, 43 weisen an ihrer dem jeweils anderen Lagerschenkel zugewandten Innenseite eine kreiszylindrische Schwenklagerausnehmung 45 auf, die koaxial zur Schwenkachslinie 7 sind. Von den beiden Schwenklagerausnehmungen 45 ist in Figur 8 nur die Schwenklagerausnehmung des Lagerschenkels 43 sichtbar. Jeder Schwenklagerausnehmung 45 ist ein ebenfalls axial gerichteter Schwenklagervorsprung 46 am Lagerarm 44 des Geräte-Oberteils 6 zugeordnet. Damit der jeweilige Schwenklagervorsprung 46 in der Wegnahmestellung des Geräte-Oberteils 6 in die betreffende Schwenklagerausnehmung 45 eingesetzt beziehungsweise aus dieser entnommen werden kann, sind die Schwenklagerausnehmungen 45 über eine an ihrem Umfang angeordnete Stecköffnung 47 von außen her zugänglich, die eine mit Bezug auf den Durchmesser der jeweiligen Schwenklagerausnehmung 45 kleinere Weite a besitzt. Ferner ist der jeweilige Schwenklagervorsprung 46 an seinem Umfang so abgeflacht, daß er in der Wegnahmestellung des Geräte-Oberteils 6 quer zur Schwenkachsrichtung 7 in Richtung der Pfeile 39 und 40 durch die zugehörige Stecköffnung 47 paßt. Beim Ausführungsbeispiel weist der Schwenklagervorsprung 46 zwei einander entgegengesetzte abgeflachte Umfangsseiten 48, 49 auf. Ansonsten ist der Schwenklagervorsprung 46 an seinem Umfang kreiszylindrisch mit einem der jeweiligen Schwenklagerausnehmung 45 entsprechenden Durchmesser ausgebildet.

Im verbundenen Zustand befindet sich also der Lagerarm 44 zwischen den beiden Lagerschenkeln 42, 43, wobei jeder Schwenklagervorsprung 46 in eine Schwenklagerausnehmung 45 eingesetzt ist, so daß sich das Geräte-Oberteil 6 unter Verdrehen der Schwenklagervorsprünge 46 in den Schwenklagerausnehmungen 45 verschwenken läßt. Mit Ausnahme in der Wegnahmestellung ist die Weite a der Stecköffnung 47 für ein Heraustreten des betreffenden Schwenklagervorsprungs 46 zu klein, so daß das Oberteil 6 sicher am Unterteil 4 gehalten wird. Erst in der Wegnahmestellung kann der Lagerarm 44 mit seinen beiden Schwenklagervorsprüngen 46 herausgezogen bzw. eingesteckt werden.

Es ist ersichtlich, daß für diese Montage kein Werkzeug erforderlich ist.

In Abwandlung des Ausführungsbeispieles würde es genügen, nur an einem der beiden Lagerschenkel 42, 43 eine Schwenklagerausnehmung 45 und dementsprechend am Lagerarm 44 nur einen Schwenklagervorsprung 46 vorzusehen.

Ferner könnte die Anordnung auch umgekehrt getroffen sein, daß der Lagerarm mit dem mindestens einen Schwenklagervorsprung am Geräte-Unterteil 4 sitzt und die beiden Lagerschenkel mit der mindestens einen Schwenklagerausnehmung 45 am Geräte-Oberteil 6 angeordnet sind.

Der Lagerarm 44 und der Festanschlag 38 werden beim Ausführungsbeispiel von einem einstückigen Kunststoffelement gebildet, das am Geräte-Oberteil 6 in geeigneter Weise befestigt ist.

Damit das Geräte-Oberteil 6 bei seinem Verschwenken bequem gehalten werden kann, ist an der Oberseite des Oberteils 6 ein Handgriff 50 angeordnet. Die Oberteil-Oberseite weist an der Stelle des Handgriffs 50 eine Mulde 51 auf, so daß der Handgriff 50 vertieft angeordnet ist und somit nicht nach oben hin vorsteht.

## Patentansprüche

1. Sauggerät zum Ansaugen von Schmutz oder dergleichen enthaltendem Sauggut, beispielsweise Staubluft, mit einem einen Schmutzraum (5) zur Aufnahme des Schmutzes oder dergleichen enthaltendem Geräte-Unterteil (4) und einem auf dem Unterteil (4) angeordneten Geräte-Oberteil (6), das um eine seitlich angeordnete, im Verwendungszustand horizontale Schwenkachse (7) schwenkbar am Unterteil (4) gelagert und aus einer die Oberseite des Unterteils (4) verschließenden, den Schmutzraum (5) überdeckenden Gebrauchsstellung in eine Offenstellung, in der der Schmutzraum (5) zugänglich ist, hochschwenkbar und bei weiterem Verschwenken vom Unterteil (4) wegnehmbar ist, **dadurch gekennzeichnet, dass** das Oberteil (6) bei seinem Eintreffen in die Offenstellung zumindest in Richtung von der Gebrauchsstellung her selbsttätig mit dem Unterteil (4) lösbar verriegelt wird, indem am Oberteil (6) oder am Unterteil ein im wesentlichen parallel zur Schwenkachse (7) gerichteter Verriegelungsvorsprung (19) und am jeweils anderen Teil (4) eine Verriegelungspartie (21) mit einer Verriegelungsausnehmung (20) angeordnet ist, wobei der Verriegelungsvorsprung (19) und/oder die Verriegelungspartie im wesentlichen parallel zur Richtung der Schwenkachse (7) entgegen einer Federkraft bewegbar ist, derart, dass vor dem Eintreffen des Oberteils (6) in die Offenstellung der Verriegelungsvorsprung (19) und die Verriegelungspartie (21) aufeinander gleiten und durch die Federkraft gegeneinander gehalten werden und beim Erreichen der Offenstellung der Verriegelungsvorsprung (29) in die Verriegelungsausnehmung (20) eintritt, und dass das Oberteil (6) im entriegelten Zustand über die Offenstellung hinaus in eine Wegnahmestellung schwenkbar ist, in der das Oberteil (6) vom Unterteil (4) wegnehmbar ist.

2. Sauggerät nach Anspruch 1, **dadurch gekennzeichnet, daß** der Verriegelungsvorsprung (19) und/oder die verriegelungspartie zum Lösen der Verriegelung mit der Hand betätigbar ist.

3. Sauggerät nach Anspruch 1 oder 2, **dadurch gekennzeichnet, daß** der Verriegelungsvorsprung (19) oder die Verriegelungspartie an einem insbesondere aus Kunststoff bestehenden Verriegelungselement (27)angeordnet ist, das in V-ähnlicher Anordnung zueinander einen Verriegelungsarm (28) und einen Federarm (29) bildet, die einstückig miteinander verbunden sind und von einem am jeweiligen Teil (6)' festgelegten Befestigungsbereich (30) des Verriegelungselements (27) ausgehen, wobei der Verriegelungsarm (28) den Verriegelungsvorsprung (19) trägt, beziehungsweise die Verriegelungsausnehmung aufweist und der Federarm (29) sich am jeweiligen Teil (6) abstützt.

4. Sauggerät nach einem der Ansprüche 1 bis 3, **dadurch gekennzeichnet, daß** das Unterteil (4) ein das Sauggut innerhalb des Unterteils (4) in den Schmutzraum (5) führendes Saugrohr (13) enthält, das im Bereich der Oberseite (8) des Unterteils (4) verläuft, und daß die Verriegelungspartie (21) am Saugrohr (13) nach oben hin vorstehend seitlich so angeordnet ist, daß ihre Außenseite (25) tangential vom Saugrohr 13) hochsteht und die Umfangsfläche des Saugrohrs (13) eine Aufgleitfläche bildet, über die der Verriegelungsvorsprung (19) beim Verschwenken des Oberteils (6) aus der Gebrauchsstellung in die Offenstellung auf die Außenseite der Verriegelungspartie (21) gleitet.

5. Sauggerät nach einem der Ansprüche 1 bis 4, **dadurch gekennzeichnet, daß** eine ein Verschwenken des Oberteils (6) über die Wegnahmestellung hinaus verhindernde Anschlaganordnung (36) vorhanden ist.

6. Sauggerät nach Anspruch 5, **dadurch gekennzeichnet, daß** das Unterteil (4) ein das Sauggut innerhalb des Unterteils (4) in den Schmutzraum (5) führendes Saugrohr (13) enthält, das im Bereich der Oberseite (8) des Unterteils (4) verläuft, und daß das Saugrohr (13) einen Festanschlag (37) trägt, der sich im Schwenkweg eines am Oberteil (6) angeordneten Schwenkanschlags (38) befindet.

7. Sauggerät nach einem der Ansprüche 1 bis 6, **dadurch gekennzeichnet, daß** das Oberteil (6) in seiner Wegnahmestellung um einen im Bereich von 90° liegenden Winkel hochgeschwenkt ist.

8. Sauggerät nach einem der Ansprüche 1 bis 7, **dadurch gekennzeichnet, daß** das Oberteil (6) und das Unterteil (4) über mindestens eine Schwenklagereinrichtung (41) entfernbar miteinander verbunden sind, die zwei am Unterteil (4) oder am Oberteil mit Abstand zueinander angeordnete Lagerschenkel (42, 43) und einen am jeweils anderen Teil (6) angeordneten, zwischen die beiden Lagerschenkel (42, 43) greifenden Lagerarm (44) aufweist und daß die Lagerschenkel (42, 43) oder der Lagerarm mindestens eine Schwenklagerausnehmung (45) aufweisen, der ein axial gerichteter Schwenklagervorsprung (46) am Lagerarm (44) beziehungsweise am jeweiligen Lagerschenkel zugeordnet ist, wobei die Schwenklagerausnehmung (45) über eine an ihrem Umfang angeordnete Stecköffnung (47) mit einer mit Bezug auf den Durchmesser der Schwenklagerausnehmung (45) kleineren Weite (a) von außen her zugänglich ist und der Schwenklagervorsprung (46) an seinem Umfang abgeflacht ist, so daß er in der Wegnahmestellung quer zur Schwenkachsrichtung (7) durch die Stecköffnung (47) paßt.

9. Sauggerät nach einem der Ansprüche 1 bis 8, **dadurch gekennzeichnet, daß** am Oberteil (6) ein Handgriff (50) angeordnet ist.

10. Sauggerät nach Anspruch 9, **dadurch gekennzeichnet, daß** der Handgriff (50) an der Oberseite des Oberteils (6) angeordnet ist.

11. Sauggerät nach einem der Ansprüche 1 bis 10, **dadurch gekennzeichnet, daß** ein Saugaggregat (9) zum Ansaugen des Saugguts und ein den Schmutz zurückhaltendes Trennaggregat (10) am Oberteil (6) angeordnet sind.

## Claims

1. Suction apparatus for the drawing in of material to be sucked in and containing dirt or the like, for example dust-laden air, with an apparatus lower part (4) containing a dirt-holding space (5) to hold the dirt or the like, and an apparatus upper part (6) mounted on the lower part (4) and mounted pivotably on the lower part (4) around a swivel axis (7) located to the side and horizontal in the position of use, and able to swing upwards from a position of use closing the top side of the lower part (4) and covering the dirt-holding space (5) into an open position in which the dirt-holding space (5) is accessible and, with further swivelling of the lower part (4) is removable, **characterised in that** the upper part (6) on reaching the open position is automatically and releasably locked to the lower part (4) at least in the direction of the position of use, by the provision on the upper part (6) or on the lower part of a locking projection (19) aligned substantially parallel to the swivel axis (7), and on the other respective part (4) of a locking section (21) with a locking recess (20), wherein the locking projection (19) and/or the locking section are or is movable against a spring force, substantially parallel to the direction of the swivel axis (7), in such a way that, before the upper part (6) arrives in the open position, the locking projection (19) and the locking section (21) slide towards one another and are held against one another by the spring force, and on reaching the open position the locking projection (29) enters the locking recess (20), and that the upper part (6) in the unlocked state may be swivelled beyond the open position into a removal position in which the upper part (6) may be removed from the lower part (4).

2. Suction apparatus according to claim 1, **characterised in that** the locking projection (19) and/or the locking section may be actuated by hand to release the locking.

3. Suction apparatus according to claim 1 or 2, **characterised in that** the locking projection (19) or the locking section is mounted on a locking element (27) made in particular of plastic, forming in a V-shaped arrangement with one another a locking arm (28) and a spring arm (29) which are joined integrally to one another and originate at a fastening section (30) of the locking element (27) fixed to the respective part (6), wherein the locking arm (28) carries the locking projection (19) or has the locking recess, and the spring ann (29) rests on the part concerned (6).

4. Suction apparatus according to any of claims 1 to 3, **characterised in that** the lower part (4) contains a suction pipe (13) which takes the sucked-in material inside the lower part (4) into the dirt-holding space (5) and runs in the area of the upper side (8) of the lower part (4), and that the locking section (21) is fitted to the side of the suction pipe (13) extending upwards in such a way that its outside (25) extends upwards tangentially from the suction pipe (13) and the peripheral surface of the suction pipe (13) forms a sliding surface over which the locking projection (19) slides during swivelling of the upper part (6) from the position of use into the open position on the outside of the locking section (21).

5. Suction apparatus according to any of claims 1 to 4, **characterised in that** there is a stop assembly (36) preventing swivelling of the upper part (6) beyond the removal position.

6. Suction apparatus according to claim 5, **characterised in that** the lower part (4) contains a suction pipe (13) which takes the sucked-in material inside the lower part (4) into the dirt-holding space (5) and runs in the area of the upper side (8) of the lower part (4), and that the suction pipe (13) bears a fixed stop (37) which is located in the swivel path of a swivel stop (38) fitted to the upper part (6).

7. Suction apparatus according to any of claims 1 to 6, **characterised in that**, in its removal position, the upper part (6) is swivelled up around an angle of roughly 90°.

8. Suction apparatus according to any of claims 1 to 7, **characterised in that** the upper part (6) and the lower part (4) are removably connected to one another by at least one swivel bearing fixture (41) which has two bearing legs (42,43) fitted to the lower part (4) or the upper part with clearance from one another, and a bearing arm (44) fitted to the respective other part (6) and engaging between the two bearing legs (42, 43), and that the bearing legs (42, 43) or the bearing arm have at least one swivel bearing recess (45) assigned to an axially aligned swivel bearing projection (46) on the bearing arm (44) or on the respective bearing leg, wherein the swivel bearing recess (45) is accessible from outside an insertion orifice (47) located on its periphery and with a width (a) smaller than the diameter of the swivel bearing recess (45), and the swivel bearing projection (46) is flattened on its periphery so that, in the removal position, it fits through the insertion orifice (47) at right-angles to the swivel axis direction (7).

9. Suction apparatus according to any of claims 1 to 8, **characterised in that** a handle (50) is fitted to the upper part (6).

10. Suction apparatus according to claim 9, **characterised in that** the handle (50) is fitted to the top side of the upper part (6).

11. Suction apparatus according to any of claims 1 to 10, **characterised in that** a suction unit (9) to draw in the material to be sucked in, and a separating unit (10) retaining the dirt, are located on the upper part (6).

## Revendications

1. Dispositif d'aspiration pour aspirer des saletés ou des matières contenant des saletés, par exemple de l'air chargé de poussières, comprenant une partie inférieure (4) de dispositif contenant un espace pour saletés (5) pour la réception des saletés ou similaires, et une partie supérieure (6) de dispositif placée sur la partie inférieure (4), qui est montée de façon pivotante sur la partie inférieure (4), autour d'un axe de rotation (7) horizontal à l'état d'utilisation disposé latéralement, et qui, peut être basculée d'une position d'utilisation recouvrant l'espace pour saletés (5) en fermant la face supérieure de la partie inférieure (4) à une position ouverte, dans laquelle l'espace pour saletés (5) est accessible, et peut être retirée de la partie inférieure (4) en pivotant au-delà, **caractérisé en ce que** la partie supérieure (6) est verrouillée de façon non-permanente automatiquement sur la partie inférieure (4), lorsqu'elle se trouve en position ouverte, au moins dans le sens en provenance de la position d'utilisation, dans la mesure où sur la partie supérieure (6) ou sur la partie inférieure, une patte de verrouillage (19) orientée sensiblement parallèlement à l'axe de rotation (7), et sur l'autre partie (4), une partie de verrouillage (21) sont placées avec un évidement de verrouillage (20), la patte de verrouillage (19) et/ou la partie de verrouillage étant mobiles à l'encontre d'un effet de ressort sensiblement parallèlement à la direction de l'axe de rotation (7), de sorte que, avant que la partie supérieure (6) ne se retrouve en position ouverte, la patte de verrouillage (19) et la partie de verrouillage (21) coulissent l'une sur l'autre, et sont maintenues l'une contre l'autre par l'effet de ressort, et lorsque la position ouverte est atteinte, la patte de verrouillage (19) pénètre dans l'évidement de verrouillage (20), et de sorte que la partie supérieure (6) peut être pivotée à l'état déverrouillé au-delà de la position ouverte dans une position de retrait, dans laquelle la partie supérieure (6) peut être séparée de la partie inférieure (4).

2. Dispositif d'aspiration selon la revendication 1, **caractérisé en ce que** la patte de verrouillage (19) et/ou la partie de verrouillage peut(peuvent) être actionnée(s) manuellement pour le déverrouillage.

3. Dispositif d'aspiration selon la revendication 1 ou 2, **caractérisé en ce que** la patte de verrouillage (19) ou la partie de verrouillage est placée sur un élément de verrouillage (27) composé en particulier de matière plastique, qui forme, dans une disposition en V l'un par rapport à l'autre, un bras de verrouillage (28) et un bras à ressort (29), lesquels sont reliés en une seule pièce l'un à l'autre, et qui partent d'une zone de fixation (30) fixée sur la partie (6) de l'élément de verrouillage (27), le bras de verrouillage (28) portant la patte de verrouillage, et/ou comprenant l'évidement de verrouillage, et le bras à ressort (29) s'appuyant sur la partie respective (6).

4. Dispositif d'aspiration selon l'une des revendications 1 à 3, **caractérisé en ce que** la partie inférieure (4) contient un tube d'aspiration conduisant les matières contenant des saletés à l'intérieur de la partie inférieure (4) dans l'espace pour saletés (5), ce tube s'étendant dans la zone de la face supérieure (8) de la partie inférieure (4), et **en ce que** la partie de verrouillage (21) sur le tube d'aspiration (13) est disposée latéralement en ressortant vers le haut, **en ce que** sa face externe (25) dépasse tangentiellement du tube d'aspiration (13) et la surface périphérique du tube d'aspiration (13) forme une surface de coulissement sur laquelle la patte de verrouillage (19) coulisse lors du pivotement de la partie supérieure (6) de la position d'utilisation à la position ouverte sur la face externe de la partie de verrouillage (21).

5. Dispositif d'aspiration selon l'une des revendications 1 à 4, **caractérisé en ce qu'**il est prévu un système d'arrêt (36) qui empêche une partie supérieure (6) pivotante de s'étendre au-delà de la position de retrait.

6. Dispositif d'aspiration selon la revendication 5, **caractérisé en ce que** la partie inférieure (4) contient un tube d'aspiration (13) conduisant les matières aspirées à l'intérieur de la partie inférieure (4) dans l'espace pour saletés (5), ce tube s'étendant dans la zone de la face supérieure (8) de la partie inférieure (4), et **en ce que** le tube d'aspiration (13) supporte une butée fixe (37) qui se trouve sur la trajectoire de pivotement d'une butée pivotante (38) disposée sur la partie supérieure (6).

7. Dispositif d'aspiration selon l'une des revendications 1 à 6, **caractérisé en ce que** la partie supérieure (6) est basculée dans sa position de retrait selon un angle situé dans la zone de 90°.

8. Dispositif d'aspiration selon l'une des revendications 1 à 7, **caractérisé en ce que** la partie supérieure (6) et la partie inférieure (4) sont reliées l'une à l'autre de façon amovible par au moins un système de palier pivotant (41) qui comprend deux joues de palier (42, 43) agencées à distance l'une de l'autre sur la partie inférieure (4) ou sur la partie supérieure, et un bras de palier (44) s'enclenchant entre les deux joues de palier (42, 43) et disposé sur l'autre partie (6), et **en ce que** les joues de palier (42, 43) ou le bras de palier comprennent au moins un évidement de palier de pivotement (45) auquel est associée une saillie de palier de pivotement (46) orientée axialement sur le bras de palier (44), voire sur chaque joue de palier, l'évidement de palier pivotant (45) étant accessible via un orifice embrochable (47) disposé sur sa périphérie avec une largeur (a) plus faible de l'extérieur par rapport au diamètre de l'évidement de palier de pivotement (45), et la saillie de palier de pivotement (46) étant aplatie sur sa périphérie, de sorte qu'elle est adaptée dans la position de retrait transversalement au sens de l'axe de pivotement (7) à l'orifice d'embrochage (47).

9. Dispositif d'aspiration selon l'une des revendications 1 à 8, **caractérisé en ce qu'**une poignée (50) est agencée sur la partie supérieure (6).

10. Dispositif d'aspiration selon la revendication 9, **caractérisé en ce que** la poignée (50) est disposée sur la face supérieure de la partie supérieure (6).

11. Dispositif d'aspiration selon l'une des revendications 1 à 10, **caractérisé en ce qu'**un groupe d'aspiration (9) pour l'aspiration des matières contenant des saletés, et un groupe de séparation (10) retenant la poussière sont disposés sur la partie supérieure (6).
